# EUROPÄISCHE PATENTSCHRIFT

(11) **EP 4 284 726 B1**
(45) Veröffentlichungstag und Bekanntmachung des Hinweises auf die Patenterteilung: **18.03.2026**
(21) Anmeldenummer: 21746715.8
(22) Anmeldetag: 20.07.2021
(51) Int. Cl.: B65D 5/42

(54) **FALTSCHACHTEL MIT INTEGRIERTEM FALTHEFT**
FOLDING BOX WITH INTEGRATED FOLDING BOOKLET
BOÎTE PLIANTE AVEC LIVRET PLIABLE INTÉGRÉ

(30) Priorität: 27.01.2021 DE 102021101755
(43) Veröffentlichungstag der Anmeldung: 06.12.2023
(73) Patentinhaber: GPI Frankfurt & Augsburg GmbH, 65830 Kriftel (DE)
(72) Erfinder: JÄHNIGEN, Stefan, 15366 Neuenhagen (DE); GALLIEN, Stefan, 15370 Fredersdorf (DE)
(74) Vertreter: Grättinger Möhring von Poschinger Patentanwälte Partnerschaft mbB
(86) Internationale Anmeldenummer: PCT/EP2021/070229
(87) Internationale Veröffentlichungsnummer: WO 2022/161648

(56) Entgegenhaltungen:
- WO-A1-99/12818
- GB-A- 2 280 174
- GB-A- 2 408 041
- GB-A- 950 989
- JP-A- 2012 076 765
- US-A- 3 606 135
- US-B1- 6 347 704

## Beschreibung

Die Erfindung betrifft eine Faltschachtel mit integriertem Faltheft.

Faltschachteln zum Verpacken von Pharmazeutika müssen gemäß der Medizinprodukteverordnung mit Patienteninformationskarten (*patient alert card*) versehen werden, die bei speziellen Pharmazeutika über mögliche Wechselwirkungen mit anderen Medikamenten aufklären. Die Patienteninformationskarte muss von der Faltschachtel trennbar sein, damit sie vom Patienten am Körper mitgeführt und beispielsweise in der Apotheke vorgezeigt werden kann, um die Kombinierbarkeit mit anderen Medikamenten zu überprüfen.

Bekannt ist, die Patienteninformationskarte zusammen mit den Medikamenten (z.B. Tablettenblistern) und Beipackzetteln in die Faltschachteln einzusetzen. Für die Verpacker ist dies ein erhöhter Aufwand, da die Patienteninformationskarten gesondert geliefert und mit den Tablettenblistern und den Beipackzetteln in die Faltschachteln eingeschossen werden müssen. Zur Sicherstellung, dass jede Faltschachtel eine Patienteninformationskarte enthält, muss ggfs. eine Kontrollwägung oder andere Kontrollmaßnahme durchgeführt werden.

Weiterhin ist bekannt, Patienteninformationskarten in die Faltschachtelkonstruktion zu integrieren. Hierbei kann die Patienteninformationskarte als entlang einer Perforationslinie abtrennbare Verlängerung einer außenliegenden Klebelasche an einer Außenseite der Faltschachtel angeordnet sein. Die Faltschachtel kann beim Faltschachtelhersteller entsprechend vorbereitet werden, sodass der Verpacker nur noch Medikamente und Beipackzettel einpacken muss. Nachteilig ist, dass auf der einseitigen Karte nur verhältnismäßig wenig Information untergebracht werden kann.

Darüber hinaus sind Faltschachteln bekannt, die eine über eine Faltlinie mit dem Öffnungsrand verbundene Lasche aufweisen, die auf einer Seite eine Patienteninformationskarte tragen, mit der sie gegen die Innenseite einer Seitenwand der Faltschachtel gefaltet sind. Die Patienteninformationskarte kann als Leporello ausgebildet sein. Bei dieser Ausführungsart ist die Vorbereitung der Faltschachtel durch den Faltschachtelhersteller verhältnismäßig aufwendig.

So offenbart WO 99/12818 A1 eine Box bestehend aus einem gestanzten Rohlingselement, das gefaltet und geklebt wird, um einen Körper zu bilden, der mit zwei Öffnungen und einer Vielzahl von Flügeln und Klappen zum Schließen der Öffnungen versehen ist. Dabei ist in Übereinstimmung mit mindestens einer der Öffnungen ein zusätzlicher Flügel vorgesehen, der sich von dem gestanzten Rohlingselement erstreckt und innerhalb des Körpers gefaltet werden kann.

Ähnlich offenbart JP 2012/076765 A eine Montageverpackungsbox, bei der eine Anzeigetafel über eine Faltlinie und eine Schnittlinie mit einer oberen Kante einer Rückplatte verbunden ist. Dabei verbindet ein flexibles Verbindungsstück die Rückplatte und die Anzeigetafel, insbesondere wird ein Teil der Anzeigetafel durch eine Klebeschicht an einer Innenfläche der Rückplatte befestigt. Entsprechende Schneidlinien seitlich entlang der Anzeigetafel erlauben es, die Anzeigetafel gewaltsam herauszuziehen.

GB 95/0989 A offenbart einen Karton für ein Arzneimittel, das von langen Anweisungen für seine Verwendung begleitet werden muss, wobei der Karton aus faltbarem Material besteht und durch Falten eines einteiligen Rohlings hergestellt wird, um eine Reihe von zusammenhängenden Teilen zu bilden, die zu Seitenwänden des Kartons werden. Der Rohling ist mit einem oder mehreren zusätzlichen Bereichen versehen, die vor dem Falten Längsverlängerungen der Abfolge der Teile sind und die nach dem Falten zu den Hauptseitenplatten des Kartons werden, wobei der zusätzliche Bereich oder Bereiche, die ungefähr auf die gleiche Größe wie die benachbarte Hauptseitenplatte geschnitten sind. Wenn der Rohling gefaltet wird, liegen die zusätzlichen Bereiche an den benachbarten Hauptseitenplatten und bilden zusätzliche Seitenplatte des Kartons, die innerhalb der Innenfläche der benachbarten Hauptseitenplatte positioniert sind, wobei die Oberfläche bedruckt werden können.

Ferner offenbart US 6,347,704 B1 einen Karton zum Verpacken eines Artikels mit Wandplatten, die entlang Seitenkanten miteinander verbunden sind, wobei die Länge einer Unterplatte nicht größer als die entsprechende Größe der angrenzenden Wandplattenendkante ist, wobei die Unterplatten klappbar übereinander angeordnet sind und innerhalb des Kartons so positioniert werden können, dass die Informationsplatte von einem geöffneten Ende des Kartons erweiterbar ist.

Ferner sind Faltschachteln bekannt, bei denen eine innenliegende Klebelasche über eine Perforationslinie mit einer Patienteninformationskarte verbunden ist, die an der Innenseite einer Seitenwand der Faltschachtel anliegt. Die Patienteninformationskarte kann durch ein einziges Blatt oder durch einen Leporello gebildet sein. Die Patienteninformationskarte wird mit der Innenseite der Seitenwand und die Blätter des Leporellos werden miteinander verklebt, damit die Patienteninformationskarte flach an der Seitenwand anliegt und das Einfüllen von Tablettenblistern und Beipackzetteln nicht blockiert. Auch diese Faltschachteln können beim Verpackungshersteller vorgefaltet und vorgeklebt werden, sodass der Verpacker nur noch die Tablettenblister und die Beipackzettel einfüllen und die Enden der Faltschachtel schließen muss. Nachteilig ist der Aufwand für die zusätzlichen Verklebungen der Patienteninformationskarte und dass diese die Entnahme und das Auffalten der Karten erschweren.

Davon ausgehend liegt der Erfindung die Aufgabe zugrunde, eine Faltschachtel mit Patienteninformationskarte zu schaffen, wobei die Patienteninformationskarte mit vergleichsweise viel Information bedruckt werden kann und die Faltschachtel einfacher herstellbar und befüllbar ist.

Die Aufgabe wird durch eine Faltschachtel mit den Merkmalen von Anspruch 1 gelöst. Vorteilhafte Ausführungsarten der Faltschachtel sind in Unteransprüchen angegeben.

Die erfindungsgemäße Faltschachtel mit integriertem Faltheft umfasst:
- Seitenwände, wobei benachbarte Seitenwände an längsseitigen Rändern über Faltlinien miteinander verbunden sind,
- eine Seitenwand über eine Faltlinie an einem längsseitigen Rand mit einer Klebelasche verbunden ist, die mit einer benachbarten Seitenwand verklebt ist,
- oder eine Seitenwand zwei einander überlappende und miteinander verklebte Abschnitte aufweist,
- einen oberen Verschluss, der eine von den oberen Rändern der Seitenwände umgrenzte obere Öffnung abdeckt,
- einen unteren Verschluss, der eine von den unteren Rändern der Seitenwände umgrenzte untere Öffnung abdeckt,
- ein Faltheft umfassend mehrere Blätter, die über Faltlinien an ihren längsseitigen Rändern miteinander verbunden und um diese Faltlinien zusammengefaltet sind und von denen ein äußeres Blatt über eine Faltlinie mit einem oberen Rand einer Seitenwand verbunden ist,
- wobei das Faltheft um die Faltlinie zwischen dem äußeren Blatt und der Seitenwand gegen die Innenseite dieser Seitenwand gefaltet ist und die übrigen Blätter des Faltheftes zwischen dem äußeren Blatt und der Seitenwand angeordnet sind.

In die erfindungsgemäße Faltschachtel ist ein Faltheft integriert, das mehrere Blätter umfasst, die über Faltlinien an ihren längsseitigen Rändern miteinander verbunden sind. Ebenfalls an den längsseitigen Rändern sind die Seitenwände über Faltlinien miteinander verbunden, sodass die Faltlinien zwischen den Blättern des Faltheftes und die Faltlinien zwischen den Seitenwänden parallel zueinander verlaufen. Ein äußeres Blatt des Faltheftes ist über eine Faltlinie mit einem oberen Rand einer Seitenwand verbunden, wobei der obere Rand der Seitenwand senkrecht zum längsseitigen Rand der Seitenwand verläuft. Das zusammengefaltete Faltheft ist um die Faltlinie, die dieses mit dem oberen Rand einer Seitenwand verbindet, gegen die Innenseite dieser Seitenwand gefaltet, wobei das äußere Blatt des Faltheftes, das über eine Faltlinie der Seitenwand verbunden ist, die übrigen Blätter des Faltheftes abdeckt. Da das äußere Blatt die übrigen Blätter des Faltheftes abdeckt, wird es als "äußeres Blatt" bezeichnet. Die Blätter des Faltheftes versperren somit nicht die Öffnung der Faltschachtel, die von den oberen Rändern der Seitenwand umgrenzt ist. Vielmehr bildet das äußere Blatt des Faltheftes eine Art Rampe, an der entlang das Produkt ohne blockiert zu werden in die Faltschachtel eingefüllt werden kann. Ein Verkleben der Blätter des Faltheftes miteinander und mit der daran anliegenden Seitenwand ist nicht erforderlich. Somit ist die Faltschachtel besonders gut für das automatische Befüllen mit Medikamenten insbesondere in der Form von Tablettenblistern und Beipackzetteln mit hoher Geschwindigkeit geeignet.

Die Faltschachtel einschließlich des Faltheftes kann vom Faltschachtelhersteller hergestellt werden. Die Faltschachtel kann zusammen mit dem Faltheft aus einem einteiligen Zuschnitt gebildet werden, sodass das Bedrucken und das Stanzen, Rillen und Ritzen sowie das Falten des Kartons jeweils zusammengefasst werden können.

Die Faltschachtel kann beim Faltschachtelhersteller vorgefaltet und vorgeklebt werden. Hierbei können einteilige Zuschnitte zum Bilden der Faltschachtel mit den längsseitigen Rändern der Blätter des Faltheftes und der Seitenwände in Maschinenlaufrichtung transportiert werden. Mittels Weichen können zunächst die Blätter des Faltheftes gefaltet und mittels eines synchron zu den durchlaufenden Zuschnitten bewegten Rückholhakens die gefalteten Falthefte gegen die Innenseiten der damit über eine Faltlinie verbundenen Seitenwand gefaltet werden. Mittels einer weiteren Weiche kann die Klebelasche gegen die Innenseite einer Seitenwand gefaltet werden. In einer Klebestation können die Klebelaschen oder Abschnitte von Seitenwänden mit Leim versehen und mittels einer weiteren Weiche Seitenwände oder Abschnitte von Seitenwänden gefaltet und Längsnahverklebungen hergestellt werden. Solchermaßen vorgefaltete und geklebte, flachliegende Faltschachteln können übereinandergestapelt zum Verpacker geliefert werden. Dort müssen lediglich die flachliegenden Faltschachteln durch Aufklappen der Seitenwände um die Faltlinien an ihren längsseitigen Rändern aufgerichtet, durch die Öffnung zwischen den oberen Rändern der Seitenwände befüllt und durch Schließen des unteren Verschlusses und des oberen Verschlusses geschlossen werden. Grundsätzlich kann dies ohne weitere Klebungen erfolgen. Das Verpacken kann mit hoher Geschwindigkeit und hoher Prozesssicherheit durch einen Automaten erfolgen.

Gemäß einer bevorzugten Ausführungsart sind die Blätter des Faltheftes nicht miteinander und/oder ist das Faltheft nicht mit der Seitenwand verklebt, mit der das Faltheft über eine Faltlinie verbunden ist.

Gemäß einer weiteren Ausführungsart ist das Faltheft entlang einer Schwächungslinie von der Seitenwand trennbar, mit der es über eine Faltlinie verbunden ist. Hierdurch wird das Heraustrennen des Faltheftes aus der Faltschachtel erleichtert. Grundsätzlich ist es aber auch möglich, das Faltheft ohne eine solche Schwächungslinie von der Faltschachtel zu trennen, beispielsweise mit Hilfe einer Schere.

Gemäß einer weiteren Ausführungsart verläuft die Schwächungslinie entlang eines Bogens in der Seitenwand, mit der das Faltheft über eine Faltlinie verbunden ist, wobei die beiden Enden des Bogens in den oberen Rand der Seitenwand fallen, mit dem das Faltheft verbunden ist. Dies ermöglicht es, das Faltheft durch Eindrücken der Seitenwand innerhalb des Bogens von der Seitenwand zu trennen. Gemäß einer weiteren Ausführungsart ist der Bogen so bemessen, dass dieser mittels eines Daumens eindrückbar ist.

Gemäß einer weiteren Ausführungsart fallen geradlinige Abschnitte der Schwächungslinie beidseitig des Bogens mit der Faltlinie zwischen Faltheft und Seitenwand zusammen. Hierdurch wird das Abtrennen des Faltheftes von der Faltlinie beidseitig des Bogens erleichtert.

Gemäß einer weiteren Ausführungsart ist die Breite der Blätter des Faltheftes geringer, als die Breite der Seitenwand, an der das Faltheft anliegt. Hierdurch wird die Entnahme des Faltheftes aus der Faltschachtel nach dem Abtrennen von der Seitenwand erleichtert. Zur weiteren Erleichterung des Entnehmens des Faltheftes weisen gemäß einer weiteren Ausführungsart die beiden längsseitigen Ränder des Falthefts denselben Abstand von den beiden benachbarten längsseitigen Rändern der Seitenwand auf, an der das Faltheft anliegt.

Gemäß einer weiteren Ausführungsart steht der obere Rand des äußeren Blattes des Falthefts mit einem vorstehenden Bereich weiter nach oben vor, als die oberen Ränder der übrigen Blätter des Faltheftes. Durch den vorstehenden Bereich werden die oberen Ränder der übrigen Blätter des Faltheftes abgedeckt und ein glatter Übergang von der Faltlinie am oberen Rand der Seitenwand zu den mehreren übereinandergefalteten Blättern des Faltheftes gebildet.

Gemäß einer weiteren Ausführungsart weist das äußere Blatt des Faltheftes unterhalb des vorstehenden Bereiches an den beiden Seiten Anschrägungen auf und weisen die übrigen Blätter an den oberen Ecken entsprechende Anschrägungen auf, wobei sich die Anschrägungen der übereinandergefalteten Blätter an den beiden Seiten überdecken. Beim Befüllen können Tablettenblister, Beipackzettel und dergleichen entlang der Anschrägungen abgleiten, ohne an den seitlichen Rändern des Faltheftes hängenzubleiben.

Gemäß einer weiteren Ausführungsart sind die Blätter des Faltheftes auf eine der folgenden Arten zusammengefaltet: Zickzackförmige Faltung, Wickelfaltung, Altarfaltung, Parallelmittenfaltung, gemischte Faltung aus Parallel- und Kreuzfaltung. Bei der Zickzackfaltung, die auch als Leporello-Faltung oder -Falzung bezeichnet wird, werden mehrere Blätter in wechselnder Richtung gefaltet, wodurch das Faltheft ein harmonikaähnliches Aussehen erhält. Bei der Wickelfaltung oder -Falzung werden die längsseitig miteinander verbundenen Blätter immer in derselben Richtung gefaltet. Bei einem Faltheft mit drei Blättern sind die beiden seitlichen Blätter einander überlappend auf das mittlere Blatt gefaltet. Bei der Altarfaltung oder -Falzung sind die seitlichen Blätter des Faltheftes ohne Überlappung nach innen auf ein mittleres Blatt gefaltet. Bei einer Faltung mit drei Blättern ist das mittlere Blatt doppelt so breit wie die beiden seitlichen Blätter. Wenn der mittlere Teil durch eine mittlere Faltlinie in zwei Blätter unterteilt ist, ergibt sich eine Altarfalzung mit vier Blättern, der auch als achtseitiger Altarfalz bezeichnet wird. Bei der Parallelmittelfaltung oder -Falzung ist der Abschnitt des Kartonbogens, aus dem das Faltheft gebildet ist, mehrmals immer in der Mitte gefaltet. Die gemischte Faltung ist eine Kombination aus einer der vorgenannten Parallelfaltungen und einer Kreuzfaltung oder Kreuzbruchfaltung, bei der das Kartonmaterial mehrfach im rechten Winkel gefaltet ist.

Gemäß einer weiteren Ausführungsart umfasst der obere Verschluss obere Staublaschen, die über Faltlinien mit oberen Rändern zweier einander gegenüberliegender Seitenwände verbunden sind, eine Deckellasche, die über eine Faltlinie mit einem oberen Rand einer weiteren Seitenwand verbunden ist, und eine obere Einstecklasche, die über eine Faltlinie mit dem gegenüberliegenden Rand der Deckellasche verbunden ist, und/oder umfasst der untere Verschluss untere Staublaschen, die über Faltlinien mit unteren Rändern zweier einander gegenüberliegender Seitenwände verbunden sind, eine Bodenlasche, die über eine Faltlinie mit einem unteren Rand einer weiteren Seitenwand verbunden ist, und eine untere Einstecklasche, die über eine Faltlinie mit dem gegenüberliegenden Rand der Bodenlasche verbunden ist. Der Verpacker kann diese Verschlüsse durch Falten und Stecken schließen, ohne Leim einsetzen zu müssen. Gemäß einer anderen Ausführungsart weist der obere Verschluss anstatt der oberen Einstecklasche eine obere Klebelasche auf, die an einer Außenseite einer Seitenwand anliegt und mit dieser verklebt ist, und/oder weist der untere Verschluss anstatt einer unteren Einstecklasche eine untere Klebelasche auf, die an der Außenseite einer Seitenwand anliegt und mit dieser verklebt ist.

Gemäß einer weiteren Ausführungsart ist das Faltheft über eine Faltlinie mit der Seitenwand verbunden, die der Seitenwand gegenüberliegt, die über eine Faltlinie mit der Deckellasche verbunden ist. Nach dem Aufklappen der Deckellasche kann das Faltheft besonders einfach aus der Faltschachtel entnommen werden.

Gemäß einer weiteren Ausführungsart ist das Faltheft über eine Faltlinie mit der Seitenwand verbunden, die an ihrem unteren Rand über eine Faltlinie mit der Bodenlasche verbunden ist. Eine Faltschachtel, bei der die Deckellasche und die Bodenlasche über Faltlinien mit einander gegenüberliegenden Seitenwänden verbunden sind, ist besonders stabil.

Gemäß einer weiteren Ausführungsart weist das Faltheft 2, 3, 4, 5, 6, 7, 8, 9 oder 10 Blätter auf. Die Konstruktion ermöglicht grundsätzlich Faltheft mit einer beliebigen Anzahl Blätter. Die Falthefte können mit besonders viel Information bedruckt werden.

Gemäß einer weiteren Ausführungsart weisen die oberen Staublaschen und die unteren Staublaschen beidseitig angrenzend an den Faltlinien Verbreiterungen an den Rändern auf und untergreifen die oberen und unteren Einstecklaschen mit rückspringenden Rändern beidseitig der Faltlinien die Verbreiterungen der oberen und unteren Staublaschen und verriegeln mit diesen. Durch die Verriegelung wird erreicht, dass sich der untere und obere Verschluss nicht unbeabsichtigt öffnen.

Gemäß einer weiteren Ausführungsart sind beidseitig der Faltlinie, die die Deckellasche mit der oberen Einstecklasche verbindet, bezüglich dieser Faltlinie nach außen versetzte obere Schnitte vorhanden, welche nach außen vorstehende obere Zungen der Deckellasche von den rückspringenden Rändern der oberen Einstecklasche trennen, und/oder sind zwischen der Bodenlasche und der unteren Einstecklasche beidseitig der Faltlinie, die die Bodenlasche mit der unteren Einstecklasche verbindet, bezüglich dieser Faltlinie nach außen versetzte untere Schnitte vorhanden, welchen nach außen vorstehende untere Zungen der Bodenlasche von den rückspringenden Rändern der unteren Einstecklasche trennen. Durch die versetzten Schnitte werden die rückspringenden Ränder gebildet und die vorstehenden Zungen decken die Faltschachtel an den Ecken neben den Einstecklaschen ab.

Gemäß einer weiteren Ausführungsart sind die Blätter des Faltheftes abwechselnd über mindestens eine Ritzlinie und mindestens eine Perforationslinie miteinander verbunden. Die mindestens eine Ritzlinie und die mindestens eine Perforationslinie bilden Faltlinien zwischen den Blättern des Faltheftes. Gemäß einer weiteren Ausführungsart ist die mindestens eine Ritzlinie und die mindestens eine Perforationslinie so angeordnet, dass bei zickzackförmigen gefalteten Blättern die Faltung entlang der mindestens einen Ritzlinie in der einen Richtung und die Faltung entlang der mindestens einen Perforationslinie in der Gegenrichtung gerichtet ist. Diese Ausbildung der Faltlinien ist produktionstechnisch vorteilhaft, weil der Zuschnitt von derselben Seite geritzt und perforiert werden kann. Anderenfalls wären für die Faltung der Blätter in entgegengesetzten Richtungen die Ritzlinien von verschiedenen Seiten in das Material einzubringen.

Gemäß einer weiteren Ausführungsart sind die Faltlinien zwischen den Seitenwänden und der Klebelasche, zwischen den Seitenwänden und den Staublaschen, zwischen den Seitenwänden und der Deckellasche und der Bodenlasche und zwischen der Deckellasche und der oberen Stecklasche und der Bodenlasche und der unteren Stecklasche Rilllinien. Die Rilllinien können gleichzeitig beim Ausstanzen der Zuschnitte in den Karton eingebracht werden. Insbesondere können sie gleichzeitig mit den Ritzlinien und Perforationslinien von derselben Seite in das Material eingebracht werden.

Gemäß einer bevorzugten Ausführungsart besteht die Faltschachtel aus Karton. Die Faltschachtel ist beispielsweise aus einem einseitig gestrichenen Karton hergestellt. Auf der Außenseite kann der Karton eine Bedruckung aufweisen. Ferner können die Blätter des Faltheftes einseitig oder beidseitig bedruckt werden.

Die Erfindung wird nachfolgend anhand der anliegenden Zeichnungen eines Ausführungsbeispieles näher erläutert. In den Zeichnungen zeigen:
- Fig. 1: einen flachliegenden Zuschnitt zum Bilden der Faltschachtel in einer Perspektivansicht schräg von oben und von der Seite;
- Fig. 2: der Zuschnitt zu Beginn des Faltens des Faltheftes in derselben Perspektivansicht;
- Fig. 3: der Zuschnitt am Ende des Faltens des Faltheftes in derselben Perspektivansicht;
- Fig. 4: der Zuschnitt beim Falten des Faltheftes gegen die Innenseite der damit verbundenen Seitenwand in derselben Perspektivansicht;
- Fig. 5: der Zuschnitt mit gegen die Innenseite der Seitenwand gefaltetem Faltheft in derselben Perspektivansicht;
- Fig. 6: die vorgefaltete und vorgeklebte flachliegende Faltschachtel in derselben Perspektivansicht;
- Fig. 7: die aufgerichtete Faltschachtel mit offenen oberen und unteren Verschlüssen in einer Perspektivansicht schräg von vorn;
- Fig. 8: die aufgerichtete, oben und unten geschlossene Faltschachtel in einer Perspektivansicht schräg von vorn;
- Fig. 9: die geöffnete Faltschachtel mit abgetrenntem und teilweise herausgezogenem Faltheft in einer Perspektivansicht schräg von vorn;
- Fig. 10: die Faltschachtel mit entnommenem Faltheft in einer Perspektivansicht schräg von vorn;
- Fig. 11: die Faltschachtel mit entnommenem und aufgefaltetem Faltheft in einer Perspektivansicht schräg von vorn;
- Fig. 12: die geöffnete Faltschachtel vor dem Wiederverschließen in einer Perspektivansicht schräg von vorn.

In der vorliegenden Anmeldung beziehen sich die Angaben "oben" und "unten", "innen" und "außen" sowie davon abgeleitete Angaben wie "darüber" und "darunter", "Innenseite" und "Außenseite" auf die aufgerichtete und geschlossene Faltschachtel, bei der die Seitenwände vertikal ausgerichtet sind und sich der obere Verschluss über dem unteren Verschluss befindet.

Gemäß Fig. 1 umfasst ein Zuschnitt 1 Seitenwände 2, 3, 4, 5, die an den längsseitigen Rändern über Faltlinien miteinander verbunden sind. Die Seitenwände 2, 4 sind breiter als die Seitenwände 3, 5. Der andere längsseitige Rand der Seitenwand 2 ist über eine Faltlinie mit einer Klebelasche 6 verbunden.

Die oberen Ränder der Seitenwände 3, 5 sind über Faltlinien mit oberen Staublaschen 7, 8 verbunden. Die unteren Ränder der Seitenwände 3, 5 sind über Faltlinien mit unteren Staublaschen 9, 10 verbunden.

Die oberen Staublaschen 7, 8 und die unteren Staublaschen 9, 10 haben jeweils angrenzend an den Faltlinien Verbreiterungen 11, 12, 13, 14 an den seitlichen Rändern (vgl. Fig. 4).

Die Seitenwand 4 ist am oberen Rand über eine Faltlinie mit einer Deckellasche 15 verbunden, die an dem gegenüberliegenden Rand über eine Faltlinie mit einer oberen Einstecklasche 16 verbunden ist. Beidseitig der letztgenannten Faltlinie sind zwischen der Deckellasche 15 und der oberen Einstecklasche 16 nach außen versetzte obere Schnitte 17, 18 vorhanden, welche nach außen vorstehende obere Zungen 19, 20 der Deckellasche 15 von rückspringen Rändern 21, 22 der oberen Einstecklasche 16 trennen (vgl. Fig. 6).

Der untere Rand der Seitenwand 2 ist über eine Faltlinie mit einer Bodenlasche 23 verbunden, die an dem gegenüberliegenden Rand über eine Faltlinie mit einer unteren Einstecklasche 24 verbunden ist. Beidseitig der letztgenannten Faltlinie sind bezüglich dieser nach außen versetzte untere Schnitte 25, 26 vorhanden, welche nach außen vorstehende untere Zungen 27, 28 der Bodenlasche 23 von rückspringenden Rändern 29, 30 der unteren Einstecklasche 24 trennen (vgl. Fig. 6).

Die äußeren Ecken 2 der oberen und unteren Einstecklaschen 16, 24 weisen Abrundungen auf.

Ferner umfasst der Zuschnitt 1 ein Faltheft 31, das mehrere Blätter 32, 33, 34, 35 aufweist, die über Faltlinien an ihren längsseitigen Rändern miteinander verbunden sind. Das äußere Blatt 32 des Faltheftes ist über eine Faltlinie mit dem oberen Rand der Seitenwand 2 verbunden. Die Blätter 32, 33, 34, 35 sind weniger breit als die Seitenwand 2, sodass die längsseitigen Ränder des Faltheftes 31 auf beiden Seiten einen Abstand von den längsseitigen Rändern der Seitenwand 2 haben. Das äußere Blatt 32 ist mittig mit dem oberen Rand der Seitenwand 2 verbunden.

Das äußere Blatt 32 weist einen vorstehenden Bereich 36 auf, der weiter zum oberen Rand der Seitenwand 2 hin vorsteht, als die oberen Ränder der übrigen Blätter 33, 34, 35 des Faltheftes 31 (vgl. Fig. 3). Unterhalb des vorstehenden Bereiches 36 weist das äußere Blatt 32 beidseitig Anschrägungen 37, 38 auf und die übrigen Blätter 33, 34, 35 weisen beidseitig ihres oberen Randes ebenfalls Anschrägungen 39 bis 44 auf.

Die Faltlinien zwischen den Blättern 32 und 33 sowie 34 und 35 sind jeweils als Ritzlinien und die Faltlinien zwischen den Blättern 33 und 34 sind als Perforationslinien in Form unterbrochener Ritzlinien ausgebildet.

Eine Schwächungslinie 45 verläuft entlang eines halbkreisförmigen Bogens 46 in der Seitenwand 2, wobei die beiden Enden des Bogens 46 in den oberen Rand der Seitenwand 2 fallen. Beidseitig des Bogens 46 fallen geradlinige Abschnitte 47, 48 der Schwächungslinie 45 und die Faltlinie zwischen Faltheft 31 und Seitenwand 2 zusammen.

Bei dem Faltheft 31 kann es sich insbesondere um eine Patienteninformationskarte handeln.

Der Zuschnitt 1 wird so verarbeitet, dass gemäß Fig. 2 zunächst die Blätter 32, 33, 34, 35 des Faltheftes zickzackförmig zusammengefaltet werden, wie in Fig. 3 gezeigt. Danach wird das zusammengefaltete Faltheft 31 gemäß Fig. 4 in Richtung auf die Innenseite der Seitenwand 2 geklappt, bis es gemäß Fig. 5 daran anliegt.

In weiteren Schritten wird die Klebelasche 6 gegen das Faltheft 31 geklappt und die Seitenwand 4 um die gemeinsame Faltlinie mit der Seitenwand 3 gegen deren Innenseite geklappt. Hierdurch wird die Seitenwand 5 mit der Innenseite in Anlage an die Klebelasche 6 gebracht und mit dieser verklebt. Die solchermaßen flach vorgefaltete und vorgeklebte Faltschachtel 49 ist in Fig. 6 gezeigt. Sie kann mit einer Vielzahl entsprechend vorgefalteter und vorgeklebter Faltschachteln 49 übereinandergestapelt werden. Die vorstehenden Schritte werden vorzugsweise beim Faltschachtelhersteller durchgeführt.

Beim Verpacker wird die flach gefaltete Faltschachtel 49 aufgerichtet, indem die äußeren längsseitigen Ränder etwas zusammengedrückt werden. Hierbei werden die Seitenwände 3, 5 senkrecht zu den Seitenwänden 2 und 3 ausgerichtet. Dabei begrenzen die oberen und unteren Ränder der Seitenwände 2, 3, 4, 5 obere und untere Öffnungen 50, 51 der Faltschachtel 49. In diesem Zustand ist die Faltschachtel in Fig. 7 gezeigt.

Durch die obere Öffnung 50 hindurch können Tablettenblister und Beipackzettel in die geöffnete Faltschachtel 49 eingeschossen werden. Die Befüllung erfolgt durch die obere Öffnung 50, da dort das Faltheft 31 angelenkt ist und der vorstehende Bereich 36 die unterhalb des äußeren Blattes 32 angeordneten übrigen Blätter 33, 34, 35 abdeckt, sodass sie das Befüllen der Faltschachtel 49 nicht behindern. Vielmehr bildet das äußere Blatt 32 eine Rampe, an der Tablettenblister und Beipackzettel vorbeigleiten. Beim Einschießen werden die Tablettenblister und die Beipackzettel entlang der übereinandergelagerten Anschrägungen 37 bis 44 geführt, sodass sie dort nicht blockiert werden.

Schließlich wird die Faltschachtel durch Einfalten der oberen Staublaschen 7, 8 und der unteren Staublaschen 9, 10 in die obere Öffnung 50 und die untere Öffnung 51 sowie durch Schließen der Deckellasche 15 und der Bodenlasche 23 sowie Einstecken der oberen Einstecklasche 16 und der unteren Einstecklasche 24 zwischen den Staublaschen 7, 8, 9, 10 und der Seitenwand 2 bzw. der Seitenwand 4 geschlossen.

Hierbei untergreifen die rückspringenden Ränder 21, 22, 29, 30 der oberen Einstecklasche 16 und der unteren Einstecklasche 24 benachbarte Verbreiterungen 11, 12, 13, 14 der oberen Staublaschen 7, 8 und der unteren Staublaschen 9, 10 und werden hierdurch in der Schließstellung verriegelt.

Die vorspringenden Zungen 19, 20, 27, 28 der Deckellasche 15 und der Bodenlasche 23 decken die Spalte zwischen den Einstecklaschen 16, 24 und den benachbarten Seitenwänden 2, 4 an den Rändern ab. An der Oberseite decken sie insbesondere die Spalte beidseitig des Faltheftes 31 ab.

Die geschlossene Faltschachtel 49 ist in Fig. 8 gezeigt.

Gemäß Fig. 9 ist das Faltheft 31 durch Eindrücken der Schwächungslinie 45 im Bereich des Bogens 46 und Abziehen entlang der geradlinigen Abschnitte 47, 48 von der Seitenwand 2 abgetrennt. Der durch die oberen Staublaschen 7, 8 und die Deckellasche 15 gebildete obere Verschluss 52 der Faltschachtel 49 ist geöffnet. Das Faltheft 31 lässt sich aus der oberen Öffnung 50 herausziehen.

Gemäß Fig. 10 ist das Faltheft 31 vollständig aus der Faltschachtel 49 herausgezogen.

In Fig. 11 ist das aufgeschlagene Faltheft 31 gezeigt.

Gemäß Fig. 12 kann die Faltschachtel 49 nach dem Entnehmen des Faltheftes 31 wiederverschlossen werden, indem die oberen Staublaschen 7,8 in die obere Öffnung 50 gefaltet, die Deckellasche 15 zugeklappt und die obere Einstecklasche 16 in die Spalte zwischen die oberen Staublaschen 7, 8 und die Seitenwand 2 gesteckt wird.

### Bezugszeichenliste

- 1: Zuschnitt
- 2, 3, 4, 5: Seitenwand
- 6: Klebelasche
- 7, 8: obere Staublasche
- 9, 10: untere Staublasche
- 11, 12, 13, 14: Verbreiterung
- 15: Deckellasche
- 16: obere Einstecklasche
- 17, 18: obere Schnitte
- 19, 20: obere Zunge
- 21, 22: rückspringender Rand
- 23: Bodenlasche
- 24: untere Einstecklasche
- 25, 26: unterer Schnitt
- 27, 28: untere Zunge
- 29, 30: rückspringender Rand
- 31: Faltheft
- 32: äußeres Blatt
- 33, 34, 35: übrige Blätter
- 36: vorstehender Bereich
- 37-44: Anschrägung
- 45: Schwächungslinie
- 46: Bogen
- 47, 48: geradliniger Abschnitt
- 49: Faltschachtel
- 50: obere Öffnung
- 51: untere Öffnung
- 52: oberer Verschluss

## Patentansprüche

1. Faltschachtel (49) umfassend
• Seitenwände (2-5), wobei benachbarte Seitenwände an längsseitigen Rändern über Faltlinien miteinander verbunden sind,
• eine Seitenwand (2) über eine Faltlinie an einem längsseitigen Rand mit einer Klebelasche (6) verbunden ist, die mit einer benachbarten Seitenwand (5) verklebt ist,
• oder eine Seitenwand zwei einander überlappende und miteinander verklebte Abschnitte aufweist,
• einen oberen Verschluss (52), der eine von den oberen Rändern der Seitenwände (2-5) umgrenzte obere Öffnung (50) abdeckt,
• einen unteren Verschluss, der eine von den unteren Rändern der Seitenwände umgrenzte untere Öffnung (51) abdeckt,
**dadurch gekennzeichnet, dass** die Faltschachtel (49) ferner umfasst
• ein integriertes Faltheft (31) umfassend mehrere Blätter (32-35), die über Faltlinien an ihren längsseitigen Rändern miteinander verbunden und um diese Faltlinien zusammengefaltet sind und von denen ein äußeres Blatt über eine Faltlinie mit einem oberen Rand einer Seitenwand (2) verbunden ist,
• wobei das Faltheft (31) um die Faltlinie zwischen dem äußeren Blatt (32) und der Seitenwand (2) gegen die Innenseite der Seitenwand (2) gefaltet ist und die übrigen Blätter (33-35) des Faltheftes (31) zwischen dem äußeren Blatt (32) und der Seitenwand (2) angeordnet sind.

2. Faltschachtel (49) nach Anspruch 1, bei der das Faltheft (31) entlang einer Schwächungslinie (45) von der Seitenwand (2) trennbar ist, mit der es über eine Faltlinie verbunden ist.

3. Faltschachtel (49) nach Anspruch 2, bei der die Schwächungslinie (45) entlang eines Bogens (46) in der Seitenwand (2) verläuft, mit der das Faltheft (31) über eine Faltlinie verbunden ist, wobei die beiden Enden des Bogens (46) in den oberen Rand der Seitenwand (2) fallen, mit dem das Faltheft (31) verbunden ist.

4. Faltschachtel (49) nach Anspruch 3, bei der geradlinige Abschnitte (47, 48) der Schwächungslinie (45) beidseitig des Bogens (46) mit der Faltlinie zwischen Faltheft (31) und Seitenwand (2) zusammenfallen.

5. Faltschachtel (49) nach einem der Ansprüche 1 bis 4, bei der die Breite des Faltheftes (31) geringer als die Breite der Seitenwand (2) ist, an der das Faltheft (31) anliegt.

6. Faltschachtel (49) nach Anspruch 5, bei der die beiden längsseitigen Ränder des Faltheftes (31) denselben Abstand von den beiden benachbarten längsseitigen Rändern der Seitenwand (29) aufweist, an der das Faltheft (31) anliegt.

7. Faltschachtel (49) nach einem der Ansprüche 1 bis 6, bei der der obere Rand des äußeren Blattes (32) des Faltheftes (31) mit einem vorstehenden Bereich (36) weiter nach oben vorsteht, als die oberen Ränder der übrigen Blätter (33-35) des Faltheftes (31).

8. Faltschachtel (49) nach Anspruch 7, bei der das äußere Blatt (32) des Faltheftes (31) unterhalb des vorstehenden Bereiches (36) an den beiden Seiten Anschrägungen (37, 38) aufweist und die übrigen Blätter (33-35) an den oberen Ecken entsprechende Anschrägungen (39, 40) aufweisen, wobei sich die Anschrägungen der übereinandergefalteten Blätter (32-35) an den beiden Seiten überdecken.

9. Faltschachtel (49) nach einem der Ansprüche 1 bis 8, bei der die Blätter (32-35) des Faltheftes (31) auf eine der folgenden Arten zusammengefaltet sind: zickzackförmige Faltung, Wickelfaltung, Altarfaltung, Parallelmittenfaltung, gemischte Faltung aus Parallel- und Kreuzfaltung.

10. Faltschachtel (49) nach einem der Ansprüche 1 bis 9, bei der der obere Verschluss (52) obere Staublaschen (7, 8), die über Faltlinien mit oberen Rändern zwei einander gegenüberliegender Seitenwände (3, 5) verbunden sind, eine Deckellasche (15), die über eine Faltlinie mit einem oberen Rand einer weiteren Seitenwand (4) verbunden ist, und eine obere Einstecklasche (16), die über eine Faltlinie mit dem gegenüberliegenden Rand der Deckellasche (15) verbunden ist, aufweist und/oder bei der der untere Verschluss untere Staublaschen (9, 10), die über Faltlinien mit unteren Rändern zwei einander gegenüberliegender Seitenwände (3, 5) verbunden sind, eine Bodenlasche (23), die über eine Faltlinie mit einem unteren Rand einer weiteren Seitenwand (2) verbunden ist und eine untere Einstecklasche (24), die über eine Faltlinie mit dem gegenüberliegenden Rand der Bodenlasche (23) verbunden ist, aufweist.

11. Faltschachtel (49) nach Anspruch 10, bei der das Faltheft (31) über eine Faltlinie mit der Seitenwand (2) verbunden ist, die der Seitenwand (4) gegenüberliegt, die über eine Faltlinie mit der Deckellasche (15) verbunden ist.

12. Faltschachtel (49) nach Anspruch 10 oder 11, bei der das Faltheft (31) über eine Faltlinie mit der Seitenwand (2) verbunden ist, die an ihrem unteren Rand über eine Faltlinie mit der Bodenlasche (23) verbunden ist.

13. Faltschachtel (49) nach einem der Ansprüche 10 bis 12, bei der die oberen Staublaschen (7, 8) und die unteren Staublaschen (9, 10) beidseitig angrenzend an den Faltlinien Verbreiterungen an den Rändern aufweisen, und die oberen und unteren Einstecklaschen (16, 24) mit rückspringenden Rändern beidseitig der Faltlinien die Verbreiterungen der oberen und unteren Staublaschen (7-10) untergreifen und mit diesen verriegeln.

14. Faltschachtel (49) nach Anspruch 13, bei der zwischen Deckellasche (15) und oberer Einstecklasche (16) beidseitig der Faltlinie, die die Deckellasche (15) mit der oberen Einstecklasche (16) verbindet, bezüglich dieser Faltlinie nach außen versetzte obere Schnitte (17, 18) vorhanden sind, welche nach außen vorstehende obere Zungen (19, 20) der Deckellasche (15) von den rückspringenden Rändern der oberen Einstecklasche (16) trennen, und/oder zwischen der Bodenlasche (23) und der unteren Einstecklasche (24) beidseitig der Faltlinie, die die Bodenlasche (23) mit der unteren Einstecklasche (16) verbindet, bezüglich dieser Faltlinie nach außen versetzte untere Schnitte (25, 26) vorhanden sind, welche nach außen vorstehende untere Zungen (27, 28) der Bodenlasche (23) von den rückspringenden Rändern der unteren Einstecklasche (24) trennen.

15. Faltschachtel (49) nach einem der Ansprüche 10 bis 14, bei der die Faltlinien zwischen den Seitenwänden (2-5) und der Klebelasche (6), zwischen den Seitenwänden (2-5) und den Staublaschen (7-10), zwischen den Seitenwänden (2, 4) und der Deckellasche (15) und der Bodenlasche (23) und zwischen der Deckellasche (15) und der oberen Stecklasche (16) und der Bodenlasche (23) und der unteren Stecklasche (24) Rilllinien sind.

16. Faltschachtel (49) nach einem der Ansprüche 1 bis 15, bei der das Faltheft (31) zwei, drei, vier, fünf, sechs, sieben, acht, neun oder zehn Blätter aufweist.

17. Faltschachtel (49) nach einem der Ansprüche 1 bis 16, bei der mindestens ein Blatt (32-35) des Faltheftes (31), vorzugsweise mehrere Blätter (32-35) des Faltheftes (31), vorzugsweise sämtliche Blätter (32-35) des Faltheftes (31) einseitig und/oder beidseitig bedruckt sind.

18. Faltschachtel (49) nach einem der Ansprüche 1 bis 17, bei der die Blätter (32-35) des Faltheftes (31) abwechselnd über Ritzlinien und Perforationslinien miteinander verbunden sind.

## Claims

1. A folding box (49) comprising
• side walls (2-5), wherein adjacent side walls are connected to one another at longitudinal edges via fold lines,
• a sidewall (2) connected via a fold line with a longitudinal edge of an adhesive tab (6), which is glued to an adjacent sidewall (5),
• or a sidewall comprising two sections overlapping and being glued to each other,
• an upper closure (52), which covers an upper opening (50) delimited by respective upper edges of the side walls (2-5),
• a lower closure, which covers a lower opening (51) delimited by respective lower edges of the side walls,
**characterized in that**
• an integrated folding booklet (31) comprising multiple sheets (32-35), which are connected to one another via longitudinal fold lines at their longitudinal edges and are folded around the respective these fold lines, and of which an outer sheet (32) is connected with an upper edge of a side wall (2) via a fold line,
• wherein the folding booklet (31) is folded against an interior surface of the one of the side walls (2) around a fold line between the outer sheet (32) and the side wall (2) and the remaining sheets (33-35) of the folding booklet (31) are arranged between the outer sheet and the side wall.

2. The folding box (49) of claim 1, in which the folding booklet (31) is separable along a weakening line (45) from the one of the side walls (2), with which it is connected via a fold line.

3. The folding box (49) of claim 2, in which the weakening line (45) extends along an arc (46) in the side wall (2), with which the folding booklet (31) is connected via a fold line, wherein both ends of the arc (46) fall in the upper edge of the side wall (2), with which the folding booklet (31) is connected.

4. The folding box (49) of claim 3, in which linear sections (47, 49) of the weakening line (45) at both sides of the arc (46) coincide with the fold line between the folding booklet (31) and the side wall (2).

5. The folding box (49) of any one of claims 1 to 4, in which the width of the folding booklet (31) is less than the width of the side wall (2) which the folding booklet (31) abuts.

6. The folding box (49) of claim 5, in which two longitudinal edges of the folding booklet (31) are at the same distance from two adjacent longitudinal edges of the side wall (29) which the folding booklet (31) abuts.

7. The folding box (49) of any one claims 1 to 6, in which the upper edge of the outer sheet (32) of the folding booklet (31) protrudes farther upward with a protruding area (36) than the upper edges of the remaining sheets (33-35) of the folding booklet (31).

8. The folding box (49) of claim 7, in which the outer sheet (32) of the folding booklet (31) includes bevels (37, 38) below the protruding area at the two sides and the remaining sheets (32-35) include corresponding bevels (39, 40) at upper corners, wherein the bevels of the sheets folded one on top of another overlap at the two sides.

9. The folding box (49) of any one of claims 1 to 8, in which the sheets (32-35) of the folding booklet (31) are folded together in one of the following ways: zigzag-shaped folding, wound folding, altar folding, parallel center folding, mixed folding made up of parallel and cross folding.

10. The folding box (49) of any one of claims 1 to 9, in which the upper closure (52) comprises upper dust tabs (7, 8), which are connected to upper edges of two opposing side walls (3, 5) via fold lines, a cover tab (15), which is connected to an upper edge of a further side wall (4) via a fold line, and an upper insertion tab (16), which is connected to the opposite edge of the cover tab (15) via a fold line, and/or in which the lower closure comprises lower dust tabs (9, 10), which are connected to lower edges of two opposing side walls (3, 5) via a fold line, a bottom tab (23), which is connected to a lower edge of a further side wall (2) via a fold line, and a lower insertion tab (24), which is connected to the opposite edge of the bottom tab (23) via a fold line.

11. The folding box (49) of claim 10, in which the folding booklet (31) is connected via a fold line to the side wall (2), which is opposite to the side wall (4) being connected via a fold line to the cover tab (15).

12. The folding box (49) of claim 10 or 11, in which the folding booklet (31) is connected to the side wall (2), which is connected at its lower edge to the bottom tab (23) via a fold line.

13. The folding box (49) of an y one of claims 10 to 12, in which the upper dust tabs (7, 8) and the lower dust tabs (9, 10) include respective widenings at respective edges on both sides, and the upper and lower insertion tabs (16, 24) engage with respective recessed edges on both sides with respective widenings and lock with the same.

14. The folding box (49) of claim 13, in which there are provided between the cover tab (15) and the upper insertion tab (16) at both sides of the fold line, which connects the cover tab (15) to the upper insertion tab (16), with respect to that fold line cut lines (17, 18) displaced outwardly, which separate outwardly protruding upper tongues (19, 20) of the cover tab (15) from the respective recessed edges of the upper insertion tab (16), and/or there are provided between the bottom tab (23) and the lower insertion tab (24) at both sides of the fold line, which connects the bottom tab (23) to the lower insertion tab (16), with respect to that fold line cut lines (25, 26) displaced outwardly, which separate outwardly protruding lower tongues (27, 28) of the bottom tab (23) from the respective recessed edges of the lower insertion tab (24).

15. The folding box (49) of any one of claims 10 to 14, in which folding lines between the side walls (2-5) and the adhesive tab (6), between the side walls (2-5) and dust tabs (7-10), between the side walls (2-5) and the cover tab (15) and the bottom tab (23) and between the cover tab (15) and the upper insertion tab (16) and the bottom tab (23) and the lower insertion tab (24) are groove lines.

16. The folding box (49) of any one of claims 1 to 15, in which the folding booklet (31) includes two, three, four, five, six, seven, eight, nine, or ten sheets.

17. The folding box (49) of any one of claims 1 to 16, in which at least one sheet (32-35) of the folding booklet (31), preferably several sheets (32-35) of the folding booklet (31), preferably all sheets (32-35) of the folding booklet (31), are printed on one or both sides.

18. The folding box (49) as claimed in any one of claims 1 to 17, in which the sheets (32-35) of the folding booklet (31) are connected to each other alternatively via scored lines and perforation lines.

## Revendications

1. Boîte pliante (49) comprenant
• des parois latérales (2-5), les parois latérales adjacentes étant reliées par des lignes de pliage sur les bords longitudinaux,
• une paroi latérale (2) qui est reliée par une ligne de pliage sur une bordure longitudinale à une languette de pliage (6) collée à une paroi latérale adjacente (5),
• ou une paroi latérale comportant deux sections collées l'une à l'autre qui se chevauchent,
• une fermeture supérieure (52) couvrant une ouverture supérieure (50) délimitée par les bords supérieurs des parois latérales (2-5),
• une fermeture inférieure couvrant une ouverture inférieure (51) délimitée par les bords inférieurs des parois latérales,
**caractérisée en ce que** la boîte pliante (49) comprend également
• un livret pliable intégré (31) comprenant plusieurs feuilles (32-35) reliées entre elles par des lignes de pliage sur leurs bords longitudinaux et pliées autour de ces lignes de pliage, dont une feuille extérieure est reliée par une ligne de pliage à un bord supérieur d'une paroi latérale (2),
• le livret pliable (31) étant plié autour de la ligne de pliage entre la feuille extérieure (32) et la paroi latérale (2) contre la face intérieure de la paroi latérale (2) et les autres feuilles (33-35) du livret pliable (31) étant disposées entre la feuille extérieure (32) et la paroi latérale (2).

2. Boîte pliante (49) selon la revendication 1, dans laquelle le livret pliable (31) est séparable le long d'une ligne d'affaiblissement (45) de la paroi latérale (2) à laquelle il est relié par une ligne de pliage.

3. Boîte pliante (49) selon la revendication 2, dans laquelle la ligne d'affaiblissement (45) s'étend le long d'un arc (46) dans la paroi latérale (2), à laquelle le livret pliable (31) est relié par une ligne de pliage, les deux extrémités de l'arc (46) tombant dans le bord supérieur de la paroi latérale (2) à laquelle est relié le livret pliable (31).

4. Boîte pliante (49) selon la revendication 3, dans laquelle les sections droites (47, 48) de la ligne d'affaiblissement (45) coïncident des deux côtés de l'arc (46) avec la ligne de pliage entre le livret pliable (31) et la paroi latérale (2).

5. Boîte pliante (49) selon l'une des revendications 1 à 4, dans laquelle la largeur du livret pliable (31) est inférieure à la largeur de la paroi latérale (2) sur laquelle repose le livret pliable (31).

6. Boîte pliante (49) selon la revendication 5, dans laquelle les deux bords longitudinaux du livret pliable (31) présentent la même distance à partir des deux bords longitudinaux adjacents de la paroi latérale (29) sur laquelle repose le livret pliable (31).

7. Boîte pliante (49) selon l'une des revendications 1 à 6, dans laquelle le bord supérieur de la feuille extérieure (32) du livret pliable (31) dépasse par une zone saillante (36) plus haut que les bords supérieurs des autres feuilles (33-35) du livret pliable (31).

8. Boîte pliante (49) selon la revendication 7, dans laquelle la feuille extérieure (32) du livret pliable (31) présente des inclinaisons (37, 38) des deux côtés au-dessous de la zone saillante (36) et les autres feuilles (33-35) présentent des biseaux correspondants (39, 40) aux coins supérieurs, les biseaux des feuilles pliées les unes sur les autres (32-35) se recouvrant sur les deux côtés.

9. Boîte pliante (49) selon l'une des revendications 1 à 8, dans laquelle les feuilles (32-35) du livret pliable (31) sont pliées ensemble de l'une des manières suivantes : pliage en zigzag, pliage en bobine, pliage en autel, pliage en centre parallèle, pliage mixte de pliage parallèle et croisé.

10. Boîte pliante (49) selon l'une des revendications 1 à 9, dans laquelle la fermeture supérieure (52) des languettes à poussière supérieures (7, 8), qui sont reliées par des lignes de pliage avec des bords supérieurs à deux parois latérales opposées (3, 5), présente une languette de couvercle (15) reliée par une ligne de pliage à un bord supérieur d'une autre paroi latérale (4), et une poche d'insertion supérieure (16), qui est reliée par une ligne de pliage au bord opposé de la languette de couvercle (15) et/ou dont la fermeture inférieure présente des languettes à poussière inférieures (9, 10), qui sont reliées par des lignes de pliage avec des bords inférieurs de deux parois latérales opposées (3, 5), une languette de fond (23), qui est reliée par une ligne de pliage à un bord inférieur d'une autre paroi latérale (2) et une languette d'insertion inférieure (24), qui est reliée par une ligne de pliage au bord opposé de la languette de fond (23).

11. Boîte pliante (49) selon la revendication 10, dans laquelle le livret pliable (31) est relié à la paroi latérale (2) par une ligne de pliage qui est opposée à la paroi latérale (4) reliée à la languette de couvercle (15) par une ligne de pliage.

12. Boîte pliante (49) selon la revendication 10 ou 11, dans laquelle le livret pliable (31) est relié à la paroi latérale (2) par une ligne de pliage qui est reliée à la languette de fond (23) au niveau de son bord inférieur par une ligne de pliage.

13. Boîte pliante (49) selon l'une des revendications 10 à 12, dans laquelle les languettes à poussière supérieures (7, 8) et les languettes à poussière inférieures (9, 10) présentent des élargissements sur les bords des deux côtés adjacents aux lignes de pliage, et que les languettes d'insertion supérieures et inférieures (16, 24) soutiennent, par des bords retournés en arrière, des deux côtés des lignes de pliage, les élargissements des languettes à poussière supérieures et inférieures (7-10) et se verrouillent avec ceux-ci.

14. Boîte pliante (49) selon la revendication 13, dans laquelle il y a des découpes supérieures (17, 18) décalées vers l'extérieur (16) par rapport à cette ligne de pliage entre la languette de couvercle (15) et la languette d'insertion supérieure (16) des deux côtés de la ligne de pliage reliant la languette de couvercle (15) à la languette d'insertion supérieure (16) qui séparent des pattes supérieures (19, 20) dépassant vers l'extérieur de la languette de couvercle (15) des bords arrière de la languette de couvercle (15) des bords retournés vers l'arrière de la languette d'insertion supérieure (16), et/ou qu'il y a entre la languette de fond (23) et la languette d'insertion inférieure (24), des deux côtés de la ligne de pliage reliant la languette de fond (23) à la languette d'insertion inférieure (16), des découpes inférieures décalées vers l'extérieur (25, 26) par rapport à cette ligne de pliage, qui séparent des pattes dépassant vers l'extérieur (27, 28) de la languette de fond (23) des bords retournés vers l'arrière de la languette d'insertion inférieure (24).

15. Boîte pliante (49) selon l'une des revendications 10 à 14, dans laquelle, au niveau des lignes de pliage entre les parois latérales (2-5) et la languette de collage (6), entre les parois latérales (2-5) et les languettes à poussière (7-10), entre les parois latérales (2, 4) et la languette de couvercle (15) et la languette de fond (23) et entre la languette de couvercle (15) et la languette d'insertion supérieure (16) et la languette de fond (23) et la languette d'insertion inférieure (24), il y a des lignes de rainurage.

16. Boîte pliante (49) selon l'une des revendications 1 à 15, dans laquelle le livret pliable (31) présente deux, trois, quatre, cinq, six, sept, huit, neuf ou dix feuilles.

17. Boîte pliante (49) selon l'une des revendications 1 à 16, dans laquelle au moins une feuille (32-35) du livret pliable (31), de préférence plusieurs feuilles (32-35) du livret pliable (31), de préférence toutes les feuilles (32-35), du livret pliable (31) sont imprimées unilatéralement et/ou bilatéralement.

18. Boîte pliante (49) selon l'une des revendications 1 à 17, dans laquelle les feuilles (32-35) du livret pliable (31) sont alternativement reliées par des lignes de scission et des lignes de perforation.
